# EUROPÄISCHE PATENTSCHRIFT

(11) **EP 2 208 838 B1**
(45) Veröffentlichungstag und Bekanntmachung des Hinweises auf die Patenterteilung: **18.04.2012**
(21) Anmeldenummer: 09013930.4
(22) Anmeldetag: 06.11.2009
(51) Int. Cl.: E05B 13/00, E05C 19/14, A45C 13/10, E05B 65/52

(54) **Verschluss für einen Koffer**
Lock for a case
Fermeture pour un coffre

(30) Priorität: 15.01.2009 DE 202009000419 U
(43) Veröffentlichungstag der Anmeldung: 21.07.2010
(73) Patentinhaber: Schanz, Jochen, 78078 Niedereschach (DE); Schwarz, Herbert, 78078 Niedereschach (DE)
(72) Erfinder: Schanz, Jochen, 78078 Niedereschach (DE); Schwarz, Herbert, 78078 Niedereschach (DE)
(74) Vertreter: Zimmermann, Günter

(56) Entgegenhaltungen:
- WO-A1-01/98610
- DE-U1- 29 900 518
- GB-A- 2 275 301
- US-A- 3 698 753
- US-A- 5 655 799
- US-A1- 2008 060 391

## Beschreibung

Die Erfindung bezieht sich auf einen Verschluss für einen Koffer mit den Merkmalen des Oberbegriffs des Anspruchs 1.

Ein derartiger Verschluss ist durch die DE 299 00 518 U1 bekannt. Dieses bekannte Kofferschloss weist ebenfalls eine Grundplatte, ein Bedienungselement, ein Schließteil zum Übergreifen eines Gegenschließteils, ein Schloss mit einem Riegel und eine Verrasteinheit zum Verrasten des Bedienungselementes mit der Grundplatte auf.

Ein weiterer Verschluss ist durch die GB 2 275 301 bekannt, welcher eine Grundplatte, ein Bedienungselement, ein Schließteil zum Übergreifen eines Gegenschließteils und eine Verrasteinheit zum Verrasten des Bedienungselementes mit der Grundplatte aufweist. Dieser bekannte Verschluss ist nicht abschließbar.

Ein weiterer Verschluss ist durch die AS 1 022 495 bekannt. Es handelt sich hierbei um ein Spannhebelschloss mit einem Spannhebel. Die Grundplatte weist eine Feder auf, damit der Spannhebel in Richtung der Schließstellung oder der Offenstellung beeinflusst wird. In der Grundplatte ist ein Schloss vorgesehen, um den Spannhebel in Schließstellung zu verriegeln. Wird der Spannhebel nicht über das Schloss verriegelt, dann besteht nachteiligerweise die Möglichkeit, dass der Spannhebel und damit der Verschluss unabsichtlich geöffnet wird.

Die Aufgabe der Erfindung wird somit darin gesehen, den Verschluss der eingangs genannten Art derart weiterzuentwickeln, dass der Verschluss in Schließstellung zuverlässig gesichert ist und nicht unabsichtlich durch Personen oder Kontakt mit Gegenständen geöffnet werden kann. Weiterhin soll der Verschluss auch bei starker Beanspruchung widerstandsfähig sein.

Zur Lösung dieser Aufgabe wird erfindungsgemäß vorgeschlagen, dass der Verschluss gemäß dem Oberbegriff des Anspruchs 1 entsprechend dem kennzeichnenden Teil dieses Anspruchs ausgebildet ist.

Bei dem erfindungsgemäßen Verschluss wird beim Herabschwenken des Bedienungselementes auf die Grundplatte eine Verrasteinheit tätig, welche in Schließstellung das Bedienungselement mit der Grundplatte fest und sicher verrastet. Ein unabsichtliches Lösen der Grundplatte aus der Verraststellung ist nicht möglich und kann nur von Hand über ein bestimmtes Betätigungsglied erfolgen. Zusätzlich kann die Verrasteinheit durch Drehen des Schlosses in der Schließstellung verriegelt werden. Durch die Erfindung wird auch eine zuverlässige und stabile Verrasteinheit erreicht Der Verschluss ist nicht auf das Anbringen auf einen Koffer beschränkt, sondern kann an jede Art von zweiteiligen Behältern oder Gegenständen angebracht werden.

Eine Weiterbildung der Erfindung sieht vor, dass das Rastelement plattenförmig oder rahmenförmig mit seitlichen Rasthaken ausgebildet ist, welche in Seitenwangen der Grundplatte verlaufen und seitlich herausragen und in Schließstellung die Rastnasen hintergreifen.

Damit einerseits das Rastelement sicher in der Grundplatte gehalten wird und andererseits konstruktiv möglichst wenig Bauelemente verwendet werden, sieht eine weitere Ausführungsform der Erfindung vor, dass das Rastelement einen Anschlag zur Begrenzung der Verschiebebewegung unter Federbelastung aufweist, welcher in Schließstellung durch den Riegel des abgeschlossenen Schlosses blockiert ist. Der Verschluss soll auch unter schwierigen Bedingungen funktionstüchtig und robust sein. Eine weitere Ausführungsform der Erfindung sieht deshalb vor, dass das Bedienungselement im Querschnitt U-förmig mit U-Schenkeln ausgebildet ist, welche in Schließstellung die Grundplatte übergreifen, wobei beide U-Schenkel je eine zur Grundplatte hin offene Ausnehmung zur Aufnahme eines Rasthakens des Rastelementes aufweisen. Damit bei einem möglichen Spiel der Grundplatte gegenüber dem Bedienungselement die Verrasteinheit sicher funktioniert, sieht eine Weiterbildung der Erfindung vor, dass jede Ausnehmung eine Auflaufschräge für den Rasthaken des Rastelementes aufweist. Der Herstellungsprozess des Verschlusses soll möglichst einfach und kostengünstig sein. Eine Weiterbildung der Erfindung sieht deshalb vor, dass jede Rastnase durch einen in Schließstellung parallel zur Grundplatte verlaufenden Schlitz in dem U-Schenkel gebildet ist, welcher mit seinem offenen Ende in die Ausnehmung übergeht. Zum Öffnen des Rastelementes gegen den Federdruck und damit zur Freigabe des Bedienungselementes ist vorteilhafterweise ein Betätigungsglied an dem Rastelement vorgesehen. Als Schließteile und entsprechende Gegenschließteile sind unterschiedliche Formen denkbar. Zweckmäßigerweise ist das Schließteil als Schließhaken mit zwei im Abstand angeordneten und starr verbundenen Hakennasen ausgebildet und das Gegenschließteil ist als Zylinder ausgebildet.

Die Erfindung wird nachstehend anhand der Zeichnung erläutert. Die Zeichnung zeigt ein Ausführungsbeispiel der Erfindung. Hierbei stellen dar:
- Fig. 1: eine perspektivische Ansicht in einer Offenstellung,
- Fig. 2: einen Längsschnitt gemäß Fig. 1,
- Fig. 3: eine perspektivische Ansicht in einer Schließstellung und
- Fig. 4: einen Längsschnitt gemäß Fig. 3.

Der erfindungsgemäße Verschluss weist eine Grundplatte 1 und eine Bedienungselement 2 auf, welches an einer Schwenkachse 3 schwenkbar an der Grundplatte 1 gelagert ist. An dem Bedienungselement 2 ist an einer zweiten Schwenkachse 4 ein Schließteil 5 zum Übergreifen eines Gegenschließteils 6 gelagert. Weiterhin ist etwa mittig in der Grundplatte 2 ein Schloss 7 mit einem Riegel 8 angeordnet. Der Verschluss weist eine Verrasteinheit 9 auf, welche aus einem Rastelement 10 und einer Rastnase 11 besteht. Das Rastelement 10 weist einen Rahmen 12 mit einer Innenöffnung 13 auf, durch welche das untere Ende des Schlosses 7 in Schließstellung hindurchgreift. An jeder Seite des Rahmens 12 sind einstückig mit dem Rahmen 12 ausgebildete Rasthaken 14 vorgesehen. Jeder Rasthaken 14 hat eine etwa quaderförmige Form. Jeder Rasthaken 14 verläuft in einem Schlitz 15, welcher in einer hochgebogenen Seitenwange 16 der Grundplatte 1 vorgesehen ist. Der Schlitz 15 verläuft parallel zur Längserstreckung der Grundplatte 1. Zum Einführen des Rasthakens 14 in den Schlitz 15 beim Zusammenbau des Verschlusses ist ein weiterer Schlitz 17 in der Seitenwange 16 vorgesehen, welcher zum Bedienungselement 2 hin offen ist und senkrecht zu dem Schlitz 15 verläuft. Der Schlitz 17 ist etwas breiter als der Rasthaken 14. Die der Seitenwange 16 gegenüberliegende Seitenwange 18 ist identisch ausgebildet. Auch hier verläuft der Rasthaken 14 in dem Schlitz 15, was in Fig. 1 nicht erkennbar ist. Das Rastelement 10 steht unter dem Druck einer Feder 19, welche über einen Vorsprung 20 des Rahmens 12 geschoben ist. Der Vorsprung 20 ist einstückig mit dem Rahmen 12 ausgebildet und ist mittig an einer zum Gegenschließteil 6 hinweisenden Stirnseite 21 des Rahmens 12 angeordnet und ist in einer Stirnfläche 22 der Grundplatte 1 gelagert. Die Stirnfläche 22 ist einstückig mit der Grundplatte 1 ausgebildet und um 90° gegenüber der Grundplatte 1 hochgebogen. Die Feder 19 stützt sich einerseits an der Stirnfläche 22 und andererseits an der Stirnseite 21 des Rahmens 12 ab. Gegen die Kraft der Feder 19 ist das Rastelement 10 zusammen mit den Rasthaken 14 durch ein Betätigungsglied 23 verschiebbar, welches ebenfalls einstückig mit dem Rastelement 10 ausgebildet ist. Das Betätigungsglied 23 greift durch eine Öffnung 24 in einer vorderen Stirnseite 25 hindurch, welche einstückig mit der Grundplatte 1 ausgebildet ist und gegenüber der Grundplatte 1 um 90° hochgebogen ist. Zur Begrenzung der Verschiebebewegung des Rastelementes 10 unter Federbelastung weist das Rastelement 10 einen Anschlag 26 auf, welcher an einer dem Betätigungsglied 23 gegenüberliegenden Rückseite der vorderen Stirnseite 25 anliegt. Der Anschlag 26 verläuft senkrecht zum Rahmen 12 und ist als Zylinder ausgebildet.

Das Bedienungselement 2 ist im Querschnitt U-förmig ausgebildet und weist zwei U-Schenkel 27 auf. Jeder U-Schenkel 27 weist eine in Schließstellung zur Grundplatte 1 hin offene Ausnehmung 28 zur Aufnahme des Rasthakens 14 im Verlauf der Schwenkbewegung des Bedienungselementes 2 in die Schließstellung auf. An jeder Ausnehmung 28 sind Auflaufschrägen 29 für den Rasthaken 14 vorgesehen, so dass bei einem Spiel der Grundplatte 1 gegenüber dem Bedienungselement 2 der Rasthaken 14 sicher in die Aufnehmung 28 gelangen kann. Senkrecht zur Aufnehmung 28 verläuft ein Schlitz 30, welcher parallel zum Bedienungselement 2 verläuft und mit seinem offenen Ende in die Ausnehmung 28 übergeht. Durch den Schlitz 30 und die mit den Auflaufschrägen 29 versehene Ausnehmung 28 wird die Rastnase 11 gebildet.

Das Schließteil 5 ist als Schließhaken ausgebildet und weist zwei im Abstand angeordnete und über eine Platte 31 starr verbundene Hakennasen 32 auf. Die Hakennasen 32 sind an einem oberen Ende von Seitenwänden 33 vorgesehen, welche einstückig mit der Platte 31 ausgebildet sind und senkrecht zur Platte 31 hochgebogen sind. Die Hakennasen 32 übergreifen in Schließstellung das Gegenschließteil 6, welches als Zylinder ausgebildet ist. Der Zylinder ist innerhalb eines Befestigungsrahmens 34 angeordnet, welcher an einer Seitenwand des Kofferdeckels befestigt ist. Damit das Gegenschließteil 6 in Schließstellung durch den Schließdruck nicht verschoben wird, ist das Gegenschließteil 6 in einem formschlüssigen Stützelement 35 gelagert. Das Stützelement 35 weist eine halbkreisförmige Ausnehmung für das als Zylinder ausgebildete Gegenschließteil 6 auf und ist starr mit der Grundplatte 1 verbunden. An jeder Seite der Grundplatte 1 ist ein derartiges Stützelement 35 vorgesehen.

Die Grundplatte 1 ist an einer Seitenwand eines Kofferbodens befestigt und der Befestigungsrahmen 34 für das Gegenschließteil 6 ist an der entsprechenden Seitenwand des Kofferdeckels befestigt. In Offenstellung steht das Bedienungselement 2 senkrecht zur Grundplatte 1 und das verschwenkbare Schließteil 5 ragt über das Gegenschließteil 6. Im Verlauf der Schwenkbewegung des Bedienungselementes 2 in die Schließstellung übergreift die Hakennase 32 das Gegenschließteil 6 und wird immer mehr parallel zu dem Bedienungselement 2 bzw. der Grundplatte 1 hingezogen. Vor Erreichen der Schließstellung greift der Rasthaken 14 des Rastelementes 10 in die Ausnehmung 28 ein, dabei übergreifen die beiden U-Schenkel 27 des Bedienungselementes 2 die Seitenwangen 16, 18 der Grundplatte 1. Im Verlauf der weiteren Schwenkbewegung laufen die Rasthaken 14 gegen den Druck der Feder 19 auf den Auflaufschrägen 29 auf und hin zu dem Schlitz 30. Sobald die Rastnasen 14 den Schlitz 30 erreicht haben, bewegen sie sich unter dem Druck der Feder 19 in den Schlitz 30 bis zu seinem Ende. Durch die im Winkel zwischen dem Schlitz 30 und der Ausnehmung 28 gebildeten Rastnase 11 sind die Rasthaken 14 sicher verrastet. Der Verschluss kann nun nicht mehr unabsichtlich geöffnet werden. Zum Öffnen des Verschlusses muss das Betätigungsglied 23 gegen den Druck der Feder 19 geschoben werden, wodurch die Rasthaken 14 von der Rastnase 11 wieder freigegeben werden. Das Bedienungselement 2 kann nun wieder hochgeschwenkt werden. Das Bedienungselement 2 ist an seinem dem Betätigungsglied 23 zugeordneten Ende länger ausgebildet und überragt das Betätigungsglied 23. Hierdurch ist das Betätigungsglied 23 geschützt und kann nur durch ein absichtliches Untergreifen des Bedienungselementes 2 geöffnet werden. Durch Drehen des Schlosses 7 in der Schließstellung des Verschlusses gelangt der Riegel 8 vor den Anschlag 26 und blockiert diesen und damit die durch das Betätigungsglied 23 einleitbare Öffnungsbewegung, wodurch die Verrasteinheit 9 in der Verraststellung verriegelt ist. Bei abgeschlossenem Schloss 7 kann somit das Betätigungsglied 23 nicht mehr betätigt werden und damit das Schloss 7 nicht mehr geöffnet werden.

## Patentansprüche

1. Verschluss für einen Koffer mit einer Grundplatte (1) und einem Bedienungselement (2), welches schwenkbar an der Grundplatte (1) gelagert ist und ein schwenkbar gelagertes Schließteil (5) zum Übergreifen eines Gegenschließteils (6) aufweist, und mit einem Schloss (7) mit Riegel (8), wobei das Bedienungselement (2) in Schließstellung verriegelbar ist und wobei im Verlauf der Schwenkbewegung des Bedienungselementes (2) in die Schließstellung eine Verrasteinheit (9) das Bedienungselement (2) mit der Grundplatte (1) verrastet und durch Drehen des Schlosses (7), welches an dem Bedienungselement (2) angeordnet ist, die Verrasteinheit (9) in der Verraststellung verriegelbar ist,
**dadurch gekennzeichnet,**
**dass** die Verrasteinheit (9) aus einem an der Grundplatte (1) verschiebbar angeordneten und federbelasteten Rastelement (10) und einer an dem Bedienungselement (2) angeordneten Rastnase (11) besteht, wobei im Verlauf der Schwenkbewegung das Rastelement (10) in das Bedienungselement (2) eingreift und die Rastnase (11) hintergreift.

2. Verschluss nach Anspruch 1,
**dadurch gekennzeichnet,**
**dass** das Rastelement (10) plattenförmig oder rahmenförmig mit seitlichen Rasthaken (14) ausgebildet ist, welche in Seitenwangen (16, 18) der Grundplatte (1) verlaufen und seitlich herausragen und in Schließstellung die Rastnasen (11) hintergreifen.

3. Verschluss nach Anspruch 1 oder 2,
**dadurch gekennzeichnet,**
**dass** das Rastelement (10) einen Anschlag (26) zur Begrenzung der Verschiebebewegung unter Federbelastung aufweist, welcher in Schließstellung durch den Riegel (8) des abgeschlossenen Schlosses (7) blockiert ist.

4. Verschluss nach Anspruch 2 oder 3,
**dadurch gekennzeichnet,**
**dass** das Bedienungselement (2) im Querschnitt U-förmig mit U-Schenkeln (27) ausgebildet ist, welche in Schließstellung die Grundplatte (1) übergreifen, wobei beide U-Schenkel (27) je eine zur Grundplatte (1) hin offene Ausnehmung (28) zur Aufnahme eines Rasthakens (14) des Rastelementes (10) aufweisen.

5. Verschluss nach Anspruch 4,
**dadurch gekennzeichnet,**
**dass** jede Ausnehmung (28) eine Auflaufschräge (29) für den Rasthaken (14) des Rastelementes (10) aufweist.

6. Verschluss nach einem der vorhergehenden Ansprüche,
**dadurch gekennzeichnet,**
**dass** jede Rastnase (11) durch einen in Schließstellung parallel zur Grundplatte (1) verlaufenden Schlitz (30) in dem U-Schenkel (27) gebildet ist, welcher mit seinem offenen Ende in die Ausnehmung (28) übergeht.

7. Verschluss nach einem der vorhergehenden Ansprüche,
**dadurch gekennzeichnet,**
**dass** das Rastelement (10) ein Betätigungsglied (23) zum Öffnen der Verraststellung gegen den Federdruck aufweist.

8. Verschluss nach einem der vorhergehenden Ansprüche,
**dadurch gekennzeichnet,**
**dass** Schließteil (5) als Schließhaken mit zwei im Abstand angeordneten und starr verbundenen Hakennasen (32) ausgebildet ist.

9. Verschluss nach einem der vorhergehenden Ansprüche,
**dadurch gekennzeichnet,**
**dass** das Gegenschließteil (6) als Zylinder ausgebildet ist.

## Claims

1. Lock for a case with a base plate (1) and an actuating element (2) which is mounted pivoting on the base plate (1) and comprises a pivotably mounted closing part (5) for engaging over a counter closing part (6), and with a lock (7) with a bolt (8), wherein the actuating element (2) can be locked in the closed position and wherein, in the course of the swivel movement of the actuating element (2) into the closed position, a catch unit (9) engages the actuating element (2) with the base plate (1), and by turning the lock (7) which is arranged on the actuating element (2), the catch unit (9) can be locked in the engaged position, **characterised in that** the catch unit (9) consists of an engagement element (10) which is arranged displaceably on the base plate (1) and spring loaded, and an engagement lug (11) which is arranged on the actuating element (2), wherein in the course of the swivel movement the engagement element (10) engages in the actuating element (2) and catches behind the engagement lug (11).

2. Lock according to claim 1, **characterised in that** the engagement element (10) is formed as a plate or frame with side engagement hooks (14) which run in side cheeks (16, 18) of the base plate (1) and protrude laterally and in the closed position catch behind the engagement lugs (11).

3. Lock according to claim 1 or 2, **characterised in that** the engagement element (10) comprises a stop (26) to limit the displacement movement under spring loading, which stop in the closed position is blocked by the bolt (8) of the closed lock (7).

4. Lock according to claim 2 or 3, **characterised in that** the actuating element (2) is U-shaped in cross section with U-legs (27) which in the closed position engage over the base plate (1), wherein both U-legs (27) have a recess (28) which is open towards the base plate (1) to receive an engagement hook (14) of the engagement element (10).

5. Lock according to claim 4, **characterised in that** each recess (28) has a run-in surface (29) for the engagement hooks (14) of the engagement element (10).

6. Lock according to any of the preceding claims, **characterised in that** each engagement lug (11) is formed by a slot (30) in the U-leg (27) which runs parallel to the base plate (1) in the closed position and at its open end transforms into the recess (28).

7. Lock according to any of the preceding claims, **characterised in that** the engagement element (10) comprises an actuating element (23) for opening the catch position against the spring pressure.

8. Lock according to any of the preceding claims, **characterised in that** the closing part (5) is formed as a closing hook with two hook lugs (32) which are arranged spaced apart and rigidly connected.

9. Lock according to any of the preceding claims, **characterised in that** the counter closing part (6) is formed as a cylinder.

## Revendications

1. Fermeture pour un coffre, avec une plaque de base (1) et un élément de manoeuvre (2) qui est monté pivotant sur la plaque de base (1) et qui présente une partie de fermeture (5) montée pivotante et destinée à engager en recouvrement une partie de fermeture complémentaire (6), et avec une serrure (7) dotée d'un loquet (8), l'élément de manoeuvre (2) pouvant être verrouillé en position fermée et, au cours du mouvement de pivotement de l'élément de manoeuvre (2) dans la position fermée, une unité d'encliquetage (9) assemblant par encliquetage l'élément de manoeuvre (2) à la plaque de base (1), l'unité d'encliquetage (9) pouvant être verrouillée dans la position encliquetée par rotation de la serrure (7) qui est disposée sur l'élément de manoeuvre (2), **caractérisée en ce que** l'unité d'encliquetage (9) est constituée d'un élément d'encliquetage (10), monté coulissant sur la plaque de base (1) et sollicité par ressort, et d'un bec d'encliquetage (11) disposé sur l'élément de manoeuvre (2), sachant qu'au cours du mouvement de pivotement, l'élément d'encliquetage (10) s'engage dans l'élément de manoeuvre (2) et engage par l'arrière le bec d'encliquetage (11).

2. Fermeture selon la revendication 1, **caractérisée en ce que** l'élément d'encliquetage (10) est réalisé en forme de plaque ou de cadre avec des crochets d'encliquetage latéraux (14) qui s'étendent dans des joues latérales (16, 18) de la plaque de base (1) et dépassent latéralement et qui, en position fermée, engagent par l'arrière les becs d'encliquetage (11).

3. Fermeture selon la revendication 1 ou 2, **caractérisée en ce que** l'élément d'encliquetage (10) présente une butée (26) qui est destinée à limiter le mouvement de coulissement sous la sollicitation de ressort et qui, en position fermée, est bloquée par le loquet (8) de la serrure fermée (7).

4. Fermeture selon la revendication 2 ou 3, **caractérisée en ce que** l'élément de manoeuvre (2) est réalisé en forme de U en coupe transversale, avec des branches de U (27) qui, en position fermée, engagent en recouvrement la plaque de base (1), les deux branches de U (27) présentant chacune un évidement (28) ouvert en direction de la plaque de base (1) et destiné à recevoir un crochet d'encliquetage (14) de l'élément d'encliquetage (10).

5. Fermeture selon la revendication 4, **caractérisée en ce que** chaque évidement (28) présente un biais d'attaque (29) pour le crochet d'encliquetage (14) de l'élément d'encliquetage (10).

6. Fermeture selon l'une des revendications précédentes, **caractérisée en ce que** chaque bec d'encliquetage (11) est formé par une fente (30) ménagée dans la branche de U (27), fente qui s'étend en position fermée parallèlement à la plaque de base (1) et qui se raccorde par son extrémité ouverte à l'évidement (28).

7. Fermeture selon l'une des revendications précédentes, **caractérisée en ce que** l'élément d'encliquetage (10) présente un organe d'actionnement (23) pour ouvrir la position encliquetée à l'encontre de la pression de ressort.

8. Fermeture selon l'une des revendications précédentes, **caractérisée en ce que** la partie de fermeture (5) est réalisée sous forme de crochet de fermeture avec deux ergots de crochet (32) disposés à distance et rigidement reliés.

9. Fermeture selon l'une des revendications précédentes, **caractérisée en ce que** la partie de fermeture complémentaire (6) est réalisée sous forme de cylindre.
